# EUROPÄISCHE PATENTSCHRIFT

(11) **EP 0 581 134 B1**
(45) Veröffentlichungstag und Bekanntmachung des Hinweises auf die Patenterteilung: **12.03.1997**
(21) Anmeldenummer: 93111395.5
(22) Anmeldetag: 15.07.1993
(51) Int. Cl.: A44B 11/25

(54) **Sicherheitsgurtschloss einer Sicherheitsgurtanordnung bei Kraftfahrzeugen**
Safety buckle for automobile safety belt
Boucle de sécurité pour ceintures de sécurité de véhicules

(30) Priorität: 31.07.1992 DE 4225404
(43) Veröffentlichungstag der Anmeldung: 02.02.1994
(73) Patentinhaber: TAKATA (EUROPE) VEHICLE SAFETY TECHNOLOGY GmbH, D-89081 Ulm (DE)
(72) Erfinder: Mitzkus, Jürgen, W-7075 Mutlangen (DE); Kopetzky, Robert, W-7075 Mutlangen (DE); Clarke, Ron, North Ireland BT18 9ND (GB)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 040 132
- WO-A-80/00404
- US-A- 4 597 141
- US-A- 4 926 528

## Beschreibung

Die Erfindung betrifft ein Sicherheitsgurtschloß für eine Sicherheitsgurtanordnung bei Kraftfahrzeugen, mit einem am Fahrzeugchassis befestigbaren Schloßteil und einer mit leichtem Spiel in das Schloßteil einsteckbaren Riegelzunge, welche über Anschnallgurte mit dem Fahrzeugchassis verbindbar ist, wobei das Schloßteil aufweist
- einen quer zur Einsteckrichtung der Riegelzunge bewegbaren, in Verriegelungsrichtung durch eine Federanordnung beaufschlagten Riegel und
- eine parallel zur Einsteckrichtung der Riegelzunge gegen Federkraft bewegbare und deren Einschubweg auf einer Seite begrenzenden Entriegelungstaste, welche bei Beaufschlagung gegen die Federkraft über ein Getriebe den Riegel aus der Riegelzungenbahn bzw. der Riegelöffnung der Riegelzunge herausbewegen kann.

Ein derartiges Sichheitsgurtschloß ist aus der US-A-4 597 141 bekannt. Wenn derartige Sicherheitsgurtschlösser in geschlossenem Zustand unbelastet sind, was z.B. dann vorkommt, wenn der Beckengurt am mittleren Sitzplatz der Rückbank eines Kraftfahrzeuges geschlossen wird, ohne daß sich ein Fahrzeuginsasse auf diesem Sitz befindet, kommt es bei bekannten Sicherheitsgurtschlössern bei fahrendem Fahrzeug zu Klappergeräuschen, die darauf zurückzuführen sind, daß die Riegelzunge im allgemeinen mit leichtem Spiel in das Schloßteil des Sicherheitsgurtschlosses eingeführt ist.

Um diesem Nachteil entgegenzuwirken, hat man bereits versucht, im Bereich der Einstecköffnung des Schloßteils und an der Riegelzunge selbst, Kunststoffelemente vorzusehen, die bei eingesteckter Riegelzunge miteinander in Eingriff kommen und so eine Relativbewegung zwischen Riegelzunge und Schloßteil verhindern sollen (US-PS 4 597 141). Nachteilig an dieser Ausbildung ist, daß besondere Bauelemente erforderlich sind und die Passung der miteinander in Eingriff kommenden Kunststoffelemente relativ genau sein muß, um die erwünschte Wirkung zu erzielen.

Weiter hat man schon versucht, an der Entriegelungstaste ein besonderes Kraftumlenkteil vorzusehen (US-PS 4 926 528), welches von der Entriegelungstasten-Federanordnung beaufschlagt wird und auf der eingesteckten Riegelzunge aufliegt und diese gegen die gegenüberliegende Begrenzung der Riegelzungenbahn andrückt. Auch bei diesem bekannten Sicherheitsgurtschloß muß ein besonderes Bauteil vorgesehen werden, um die unerwünschten Klappergeräusche zu vermeiden.

Das Ziel der vorliegenden Erfindung besteht darin, ein Sicherheitsgurtschloß der eingangs genannten Gattung zu schaffen, bei dem die bei unbelastetem geschlossenen Schloß zu befürchtenden Klappergeräusche ohne das Erfordernis zusätzlicher aufwendiger Bauteile auf einfachste Weise vermieden werden.

Zur Lösung dieser Aufgabe sieht die Erfindung vor, daß die Entriegelungstaste um eine zwischen der Riegelzungenbahn und der Wirkungslinie der Entriegelungstasten-Federanordnung liegende Querachse derart begrenzt schwenkbar angeordnet ist, daß sie durch die Entriegelungstasten-Federanordnung gegen die Oberfläche der eingesteckten Riegelzunge leicht angedrückt wird, derart, daß die Riegelzunge unter Beseitigung des leichten Spiels schwach gegen die gegenüberliegende Begrenzung angedrückt wird und so eine klappernde Bewegung der Riegelzunge in der Riegelzungenbahn vermieden wird.

Der Erfindungsgedanke ist also darin zu sehen, daß man der im wesentlichen nur entlang der Einsteckrichtung der Riegelzunge verschiebbaren Entriegelungstaste zusätzlich einen geringfügigen Schwenk-Freiheitsgrad gibt, was mit minimalem Aufwand realisierbar ist, da die Entriegelungstaste insoweit lediglich an einem Anschlag, der die Drehachse definiert, anliegen muß und im übrigen lediglich das für die begrenzte Drehbewegung erforderliche Spiel bereitgestellt werden muß. Bei eingesteckter Riegelzunge wird somit auf diese von der federbeaufschlagten Entriegelungstaste ein geringfügiger Druck ausgeübt, der die Entriegelungstaste gegen die von der Berührungsstelle der Entriegelungstaste abgewandte Begrenzung der Riegelzungenbahn leicht andrückt. Das diesbezügliche Drehmoment kann in Verbindung mit der Vorspannkraft der Entriegelungstasten-Federanordnung ohne weiteres so gewählt werden, daß bei allen Fahrzeugerschütterungen keinerlei Klappergeräusche durch die in der Riegelzungenbahn befindliche Riegelzunge erzeugt werden.

Ein wesentliches Problem bei den bekannten Sicherheitsgurtschlössern mit Klappergeräuschvermeidung besteht darin, daß die für die Spielunterdrückung vorgesehenen Bauelemente das Einstecken der Riegelzunge in die Riegelzungenbahn bzw. das Einschnappen der Riegelzunge in die Riegelstellung behindern oder zumindest erschweren.

Ein weiteres Ziel der Erfindung besteht somit darin, diesen Nachteil zu vermeiden und das Einstecken der Riegelzunge nicht durch die klappergeräuschmindernde Anordnung zu behindern.

Vorteilhafterweise verwendet die Erfindung hierzu einen in Einsteckrichtung der Riegelzunge bewegbaren, in Ausrichtung mit der Riegelzungenbahn angeordneten Auswerfer, welcher durch eine Federanordnung in Richtung auf die Riegelzunge vorgespannt ist, bei eingesteckter Riegelzunge an deren freier Stirnseite anliegt und nach Entriegelung der Riegelzunge diese aus der Riegelzungenbahn auswirft. Bei einem derartigen Sicherheitsgurtschloß sieht die Erfindung vor, daß der Auswerfer nach dem Auswerfen der Riegelzunge die Entriegelungstaste in einem Abstand von der Querachse beaufschlagt und dabei ein Drehmoment erzeugt, welches dem von der Entriegelungstasten-Federanordnung erzeugten Drehmoment entgegengesetzt und absolut größer als dieses ist.

Auf diese Weise wird die Federanordnung des Auswerfers zusätzlich dazu ausgenutzt, daß das leichte Spiel eliminierende Drehmoment, das durch die Entriegelungstasten-Federanordnung erzeugt wird, überzukompensieren derart, daß die Entriegelungstaste bei ausgeworfener Riegelzunge sich außerhalb der Riegelzungenbahn befindet, so daß ein ungehindertes Einstecken der Riegelzunge in die Riegelzungenbahn möglich ist. Erst wenn die eingesteckte Riegelzunge erneut am Auswerfer anliegt und diesen bei weiterem Einführen in die Riegelzungenbahn von der Entriegelungstaste abhebt, wird das das leichte Spiel eliminierende Drehmoment an der Entriegelungstaste wieder wirksam, und in vorteilhafter Weise wird die Entriegelungstaste wieder gegen die Oberfläche der Riegelzunge angedrückt, um ein Klappergeräusch zu vermeiden.

Die Erfindung in einer bevorzugten Ausführungsform schafft also allein durch eine Mehrfachausnutzung von bereits vorhandenen Bauelementen und deren geeignete Anordnung nicht nur eine klapperfreie Anordnung der Riegelzunge in der Riegelzungenbahn, sondern auch ein ungehindertes Einführen der Riegelzunge in die Riegelzungenbahn des Schloßteils.

Eine praktische Realisierung der Erfindung kennzeichnet sich dadurch, daß der Auswerfer einen Anschlag aufweist, der mit einem Gegenanschlag an der Entriegelungstaste zusammenwirkt.

Um das erforderliche Gegendrehmoment auf einfache Weise zu erzielen, kann der Anschlag sich auf der entgegengesetzten Seite der Querachse wie die Entriegelungstasten-Federanordnung befinden.

Zusätzlich kann der Auswerfer auch noch über ein Schrägflächenpaar auf die freie Stirnseite der Riegelzunge einwirken, derart, daß die Riegelzunge zusätzlich an diesem Ende gegen die Begrenzung der Riegelzungenbahn gedrückt wird.

Die Erfindung wird im folgenden beispielsweise anhand der Zeichnung beschrieben; in dieser zeigt
- Fig. 1: eine teilweise geschnittene rein schematische Seitenansicht einer Ausführungsform eines Sicherheitsgurtschlosses gemäß der Erfindung in geschlossenem Zustand,
- Fig. 2: eine analoge Ansicht des Schloßteils des Sicherheitsgurtschlosses nach Fig. 1 bei ausgeworfener Riegelzunge, und
- Fig. 3: eine perspektivische Darstellung nur der in erfindungsgemäßer Weise ausgebildeten Bauelemente des Schloßteils eines Sicherheitsgurtschlosses gemäß der Erfindung.

Nach den Fig. 1 und 2 besteht ein erfindungsgemäßes Sicherheitsgurtschloß aus einem Schloßteil 11, welches über ein nur schematisch angedeutetes Zwischenstück 32 am Fahrzeugchassis 12 befestigt ist, und einer Riegelzunge 13, die vorzugsweise über zwei Gurtstücke 33, 34 ebenfalls am Fahrzeugchassis 12 festgemacht ist. Beim Gebrauch umschließen die Gurtstücke 33, 34 sowie das Gurtschloß mit dem Zwischenstück 32 einen Insassen eines Kraftfahrzeugs.

Das Schloßteil 11 enthält einen nur gestrichelt angedeuteten Riegel 16, welcher quer zu einer Riegelzungenbahn 20 gegen die Kraft einer Federanordnung 15 verschiebbar ist. In Fig. 1 ist der Riegel 16 in der in die Riegelöffnung 21 der in die Riegelzungenbahn 20 eingeführten Riegelzunge 13 eingesteckten Zustand dargestellt, in welchem er die Riegelzunge 13 gegen ein Herausziehen aus dem Schloßteil 11 sichert. In Fig. 2 ist der Riegel 16 in der gegen die Kraft der Federanordnung 15 zurückgezogenen Position veranschaulicht, in der die Riegelzungenbahn 20 für das Einschieben bzw. Herausziehen der Riegelzunge 13 freigegeben ist.

Das Zurückziehen des Riegels 16 aus der Riegelstellung nach Fig. 1 in die Entriegelungsposition nach Fig. 2 wird durch Drücken einer Entriegelungstaste 18 herbeigeführt, die parallel zur Riegelzungenbahn 20 und senkrecht zur Bewegungsrichtung des Riegels 16 im Schloßteilgehäuse 35 verschiebbar angeordnet ist.

Durch die Verschiebung der Entriegelungstaste 18 entgegen dem Pfeil F₁ in Fig. 1 wird über ein in Fig. 1 nur schematisch angedeutetes Getriebe 19 der Riegel 16 in der Weise beaufschlagt, daß er aus der Riegelzungenbahn 20 herausgezogen wird.

Die Entriegelungstaste 18 ist durch eine Entriegelungstasten-Federanordnung 17 in Richtung des Pfeiles F₁, der mit der Wirkungslinie 17' der Federanordnung 17 zusammenfällt, in ihre unwirksame Stellung verschiebbar, in welcher sie durch einen Querzapfen 25 gehalten wird, die mit dem Gehäuse 35 fest verbunden ist und ein Langloch 14 durchgreift, dessen Längsachse sich in der Bewegungsrichtung der Entriegelungstaste 18 erstreckt. In der unwirksamen Stellung wird die Entriegelungstaste 18 durch die Federanordnung 17 mit der in Fig. 1 und 2 rechten Berandung des Langloches 14 gedrückt, wo eine gehäusefeste Querachse 36 deponiert ist.

Aufgrund dieser Anordnung kann die Entriegelungstaste 18 in einem eng begrenzten Winkelbereich schwenken. Der Schwenkbereich ist so begrenzt, daß die Entriegelungstaste 18 bei einer Schwenkung in Fig. 1 im Uhrzeigersinn mit ihrer unteren Beaufschlagungsfläche 26 geringfügig aus der Riegelzungenbahn 20 nach oben austritt, so daß die Riegelzungenbahn 20 vollständig frei für das Einführen der Riegelzunge 13 ist. In entgegengesetzter Schwenkrichtung soll die Entriegelungstaste 18 unter der Einwirkung der Federanordnung 17 soweit schwenkbar sein, daS sie mit leichtem Druck auf der Oberfläche 24 der Riegelzunge 13 aufliegt und diese gegen die gegenüberliegende Begrenzung 27 der Riegelzungenbahn 20 leicht andrückt. Auf diese Weise ist es möglich, die Riegelzunge 13 in der Riegelzungenbahn 20 klapperfrei zu lagern, obwohl zwischen der Riegelzunge 13 und der Riegelbahn 20 ein geringfügiges Spiel existiert, welches zum einen eine einfache Herstellung mit erheblichen Toleranzen und zum anderen ein von Reibungskräften weitgehend ungehindertes Einführen der Riegelzungen 13 in die Riegelzungenbahn 20 gewährleistet.

In Ausrichtung mit der Riegelzungenbahn 20 und auf der entgegengesetzten Seite derselben wie die Riegelzunge 13 ist im Gehäuse 35 ein Auswerfer 23 in Einsteckrichtung der Riegelzunge 13 verschiebbar angeordnet, der über eine Schrägfläche 30 mit der freien Stirnseite 31 der Riegelzunge 13 derart zusammenwirkt, daß diese an diesem Ende leicht gegen die in Fig. 1 und 2 untere Begrenzung 27 angedrückt wird. Auf diese Weise wird die Wirkung der begrenzt schwenkbaren Entriegelungstaste 18 noch am hinteren Ende der Riegelzunge 13 ergänzt.

Der Auswerfer 23 ist durch eine am Gehäuse 35 abgestützte Auswerferfeder 22 in Richtung der Riegelzunge 13 federbeaufschlagt und weist einen zur Riegelzunge 13 hinweisenden AnSchlag 28 auf, der mit einem Gegenanschlag 29 an der Entriegelungstaste 18 zusammenwirkt. Der Gegenanschlag 29 befindet sich auf der entgegengesetzten Seite der Querachse 25 wie die Wirkungslinie 17' der Federanordnung 17.

Die Arbeitsweise des beschriebenen Sicherheitsgurtschlosses ist wie folgt:

Bei geschlossenem Sicherheitsgurtschloß gemäß Fig. 1 ist die Riegelzunge 13 bis zur Riegelposition in die Riegelzungenbahn 20 eingeschoben. Hierbei drückt die freie Stirnseite 31 der Riegelzunge 13 den Auswerfer 30 unter Zusammendrückung der Auswerferfeder 22 in die aus Fig. 1 ersichtliche Position. Die Schrägfläche 30 bringt die freie Stirnseite 31 der Riegelzunge 13 gegen die Begrenzung 27 der Riegelzungenbahn 20 zur Anlage, während die Entriegelungstaste 18 mit ihrer Beaufschlagungsfläche 24 gegen die Oberfläche 26 der Riegelzunge 13 gedrückt wird, so daß auch dieser Bereich der Riegelzunge 13 sich an die Begrenzung 27 anlegt. Die Andrückkraft F₃ in diesem Bereich berechnet sich aus dem von der Kraft F₁ der Federanordnung 17 erzeugten Drehmoment und dem Radius d₁ wie folgt, wobei d₃ der Abstand der wirksamen Schwenkachse 36 vom wirksamen Auflagepunkt der Beaufschlagungsfläche 24 ist:$\begin{matrix}\begin{matrix}{\text{F}}_{\text{1}} {\text{· d}}_{\text{1}} {\text{= F}}_{\text{3}} {\text{· d}}_{\text{3}} \\ {\text{F}}_{\text{3}} {\text{= F}}_{\text{1}} \text{·} \frac{{\text{d}}_{\text{1}}}{{\text{d}}_{\text{3}}}\end{matrix}\end{matrix}$

Durch geeignete Wahl der Parameter F₁, d₁ und d₃ kann so jede gewünschte Andrückkraft F₃ realisiert werden.

Ebenso kann im Bereich der freien Stirnseite 31 durch geeignete Wahl der Schrägfläche 30 auch dort die für die Funktion optimale Andrückkraft erzeugt werden.

Wird die Entriegelungstaste 18 entgegen dem Pfeil F₁ betätigt, so hebt die in Fig. 1 rechte Berandung des Langloches 14 von der Querachse 25 ab, und das die Entriegelungstaste 18 gegen die Riegelzunge 13 andrückende Drehmoment verschwindet. Wird nun über das Getriebe 19 im weiteren Verlauf der Bewegung der Entriegelungstaste 18 der Riegel 16 aus der Riegelöffnung 21 herausgehoben, so kann der Auswerfer 23 unter Wirkung der Auswerferfeder 22 die Riegelzunge 13 aus der Riegelzungenbahn 20 des Schloßteils 11 auswerfen. Die Riegelzunge 13 ist jetzt also vom Schloßteil 11 getrennt. Dieser Zustand des Schloßteils 11 ist in Fig. 2 dargestellt.

Die Auswurfbewegung des Auswerfers 23 wird dadurch begrenzt, daß dessen Anschlag 28 gegen den unteren Gegenanschlag 29 der Entriegelungstaste 18 stößt. Von diesem Moment an übt die Auswerferfeder 22, die noch nicht vollständig entspannt sein darf, eine Kraft F₂ auf den Anschlag 29 aus. Dadurch entsteht um die wirksame Schwenkachse 36 ein Drehmoment F₂ · d₂, wobei d₂ der Abstand der effektiven Schwenkachse 36 von der Wirkungslinie 22' der Feder 22 ist.

Die Federanordnung 17 übt in entgegengesetzter Richtung nach wie vor das Drehmoment F₁ · d₁ (Fig. 1) auf die Entriegelungstaste 18 aus.

Erfindungsgemäß werden nun die Parameter F₁, d₁, F₂ und d₂ so gewählt, daß die folgende Beziehung gilt:${\text{F}}_{\text{2}} {\text{· d}}_{\text{2}} {\text{> F}}_{\text{1}} {\text{· d}}_{\text{1}}$

Der Unterschied dieser beiden Momente soll so groß sein, daß auf jeden Fall das Drehmoment F₂ · d₂ die Entriegelungstaste 18 in die im Uhrzeigersinn liegende Grenzstellung nach Fig. 2 geschwenkt wird, wo sich die Beaufschlagungsfläche 24 der Entriegelungstaste 18 außerhalb der Riegelzungenbahn 20 befindet.

Aufgrund dieser Ausbildung wird die Riegelzungenbahn 20 nach dem Auswerfen der Riegelzunge 13 vollständig frei für das erneute Einführen der Riegelzunge 13 gemacht. Erst wenn bei diesem Einführen die Stirnseite 31 der Riegelzunge 13 gegen die Schrägfläche 30 des Auswerfers 23 anstößt und der Anschlag 28 vom Gegenanschlag 29 abhebt, wird das Drehmoment F₂ · d₂ zum Verschwinden gebracht, worauf nunmehr wieder das Drehmoment F₁ · d₁ zur Wirkung kommen und die Beaufschlagungsfläche 24 zur Anlage an der Fläche 26 der Riegelzunge 13 bringen kann.

Das beschriebene Wirkungsprinzip wird besonders deutlich anhand der perspektivischen Darstellung von Fig. 3, in welcher gleiche Bezugszahlen entsprechende Bauteile wie in den vorangehenden Figuren bezeichnen.

Fig. 3 veranschaulicht die dort beschriebenen Bauelemente des Schloßteils 11 in einer Position, wo bei nicht im Schloßteil 11 befindlicher Riegelzunge die Entriegelungstaste 18 von der Querachse 25 abgehoben ist. Dadurch ist die effektive Schwenkachse 36 unwirksam gemacht, so daß die von den Federanordnungen 17, 22 ausgeübten Drehmomente nicht wirksam werden können. Liegt jedoch die Entriegelungstaste 18 bei Nichtbeaufschlagung von Hand durch die Wirkung der Feder 17 mittels der effektiven Schwenkachse 36 an der Querachse 25 an, so bewirkt die Feder 22 eine Verschwenkung der Entriegelungstaste 18 im Sinne des Pfeiles P in die obere Grenzstellung, welche durch Anschlagen von Anschlägen 37 der Entriegelungstaste 18 an Gegenanschlägen 38 des Gehäuses 35 gewährleistet wird. Sobald die Riegelzunge 13 den in Fig. 3 nur gestrichelt angedeuteten Auswerfer 23, der mit dem Anschlag 28 fest verbunden ist, beaufschlagt und die Anschläge 28, 29 voneinander abheben, kann die Federanordnung 17 die Entriegelungstaste 18 wieder in die entgegengesetzte Winkelstellung bewegen wo die Beaufschlagungsfläche 24 auf der Oberfläche 26 der in Fig. 3 nicht dargestellten Riegelzunge 13 zur Anlage kommt und dadurch ein Klappern verhindert.

## Patentansprüche

1. Sicherheitsgurtschloß für eine Sicherheitsgurtanordnung bei Kraftfahrzeugen, mit einem am Fahrzeugchassis (12) befestigbaren Schloßteil (11) und einer mit leichtem Spiel in das Schloßteil (11) einsteckbaren Riegelzunge (13), welche über Anschnallgurte (33, 34) mit dem Fahrzeugchassis (12) verbindbar ist, wobei das Schloßteil (11) aufweist
- einen quer zur Einsteckrichtung der Riegelzunge (13) bewegbaren, in Verriegelungsrichtung durch eine Federanordnung (15) beaufschlagten Riegel (16) und
- eine parallel zur Einsteckrichtung der Riegelzunge (13) gegen Federkraft (17) bewegbare und deren Einschubweg auf einer Seite begrenzenden Entriegelungstaste (18), welche bei Beaufschlagung gegen die Federkraft (17) über ein Getriebe (19) den Riegel (16) aus der Riegelzungenbahn (20) bzw. der Riegelöffnung (21) der Riegelzunge (13) herausbewegen kann,
dadurch **gekennzeichnet,**
daß die Entriegelungstaste (18) um eine zwischen der Riegelzungenbahn (20) und der Wirkungslinie (17') der Entriegelungstasten-Federanordnung (17) liegende Querachse (25) derart begrenzt schwenkbar angeordnet ist, daß sie durch die Entriegelungstasten-Federanordnung (17) gegen die Oberfläche (26) der eingesteckten Riegelzunge (13) leicht angedrückt wird, derart, daß die Riegelzunge (13) unter Beseitigung des leichten Spiels schwach gegen die gegenüberliegende Begrenzung (27) angedrückt wird und so eine klappernde Bewegung der Riegelzunge (13) in der Riegelzungenbahn (20) vermieden wird.

2. Sicherheitsgurtschloß nach Anspruch 1, bei dem das Schloßteil (11) weiter einen in Einsteckrichtung der Riegelzunge (13) bewegbaren, in Ausrichtung mit der Riegelzungenbahn (20) angeordneten Auswerfer (23) aufweist, welcher durch eine Federanordnung (22) in Richtung auf die Riegelzunge (13) vorgespannt ist, bei eingesteckter Riegelzunge (13) an deren freier Stirnseite (31) anliegt und nach Entriegelung der Riegelzunge (13) diese aus der Riegelzungenbahn (20) auswirft,
dadurch **gekennzeichnet,**
daß der Auswerfer (23) nach dem Auswerfen der Riegelzunge (13) die Entriegelungstaste (18) in einem Abstand von der Querachse (25) beaufschlagt und dabei ein Drehmoment erzeugt, welches dem von der Entriegelungstasten-Federanordnung (17) erzeugten Drehmoment entgegengesetzt und absolut größer als dieses ist.

3. Sicherheitsgurtschloß nach Anspruch 2,
dadurch **gekennzeichnet,**
daß der Auswerfer (23) einen Anschlag (28) aufweist, der mit einem Gegenanschlag (29) an der Entriegelungstaste (18) zusammenwirkt.

4. Sicherheitsgurtschloß nach Anspruch 3,
dadurch **gekennzeichnet,**
daß der Anschlag (28) sich auf der entgegengesetzten Seite der Querachse (25) wie die Entriegelungstasten-Federanordnung (17) befindet.

5. Sicherheitsgurtschloß nach einem der Ansprüche 2 bis 4,
dadurch **gekennzeichnet,**
daß der Auswerfer (23) über eine Schrägfläche (30) auf die freie Stirnseite der Riegelzunge (13) einwirkt, derart, daß die Riegelzunge (13) zusätzlich an diesem Ende gegen die Begrenzung (27) der Riegelzungenbahn (20) gedrückt wird.

## Claims

1. Safety belt lock for a safety belt arrangement in motor vehicles, comprising a lock part (11) which can be secured to the vehicle chassis (12) and a locking tongue (13) which can be inserted with slight clearance into the lock part (11) and which is connectable via belts (33, 34) to the vehicle chassis (12), wherein the lock part (11) has
- a latch (16) movable transverse to the direction of insertion of the latch tongue (13) and urged in the latching direction by a spring arrangement (15), and
- a delatching button (18) which is movable against spring force (17) parallel to the direction of insertion of the latch tongue (13), and which restricts the insertion path of the latch tongue at one side, with the delatching button being able to move the latch (16) out of the path (20) of the latch tongue or out of the latch opening (21) of the latch tongue (13) via a transmission (19) on being urged against the spring force (17),
characterised in that the delatching button (18) is restrictedly, pivotably arranged about a transverse axis (25) lying between the path (20) of the latch tongue and the line of action (17') of the delatching button spring arrangement (17) in such a way that it is lightly pressed by the delatching button spring arrangement (17) against the surface (26) of the inserted latch tongue (13) so that the latch tongue (13) is pressed against the oppositely disposed restriction (27) while overcoming the slight clearance and thus a rattling movement of the latch tongue (13) in the latch tongue path (20) is avoided.

2. Safety belt lock in accordance with claim 1 in which the lock part (11) furthermore has an ejector (23) movable in the direction of insertion of the latch tongue (13) and arranged in alignment with the path (20) of the latch tongue, with the ejector being biased by a spring arrangement (22) in the direction towards the latch tongue (13), contacting against the free end face (31) of the inserted latch tongue (13) and ejecting the latch tongue from the latch tongue path (20) after delatching of the latch tongue (13), characterised in that the ejector (23) acts on the delatching button (18) at a distance from the transverse axis (25) after the ejection of the latch tongue (13) and thereby generates a torque which is opposed to the torque generated by the delatching button spring arrangement (17) and is greater than this in absolute terms.

3. Safety belt lock in accordance with claim 2, characterised in that the ejector (23) has an abutment (28) which co-operates with a counter-abutment (29) at the delatching button (18).

4. Safety belt lock in accordance with claim 3, characterised in that the abutment (28) is located at the opposite side of the transverse axis (25) to the delatching button spring arrangement (17).

5. Safety belt lock in accordance with one of the claims 2 to 4, characterised in that the ejector (23) acts via an oblique surface (30) on the free end face of the latching tongue (13) in such a way that the latching tongue (13) is additionally pressed at this end against the restriction (27) of the latch tongue path (20).

## Revendications

1. Serrure pour ceinture de sécurité destinée à un système de ceinture de sécurité dans des véhicules automobiles, comprenant une partie de serrure (11) susceptible d'être fixée sur le châssis de véhicule (12), et une languette de verrouillage (13) susceptible d'être enfichée avec un léger jeu dans la partie de serrure (11), ladite languette de verrouillage pouvant être reliée au moyen de ceintures d'attache (33, 34) avec le châssis de véhicule (12), ladite partie de serrure (11) comprenant :
- un verrou (16) capable d'être déplacé transversalement à la direction d'enfichage de la languette de verrouillage (13), et sollicité dans la direction de verrouillage par un agencement à ressort (15), et
- un bouton de déverrouillage (18) capable de se déplacer parallèlement à la direction d'enfichage de la languette de verrouillage (13) à l'encontre de la force d'un ressort (17), et qui délimite le trajet d'introduction de ladite languette sur un côté, ledit bouton étant capable, lorsqu'il est sollicité a l'encontre de la force d'un ressort (17) de déplacer le verrou (16) hors du trajet de la languette de verrouillage (20), ou hors de l'ouverture de verrouillage (21) de la languette de verrouillage (13), par l'intermédiaire d'une transmission (19),
caractérisée en ce que le bouton de déverrouillage (18) est agencé de façon à pouvoir pivoter de façon limitée autour d'un axe transversal disposé entre le trajet de la languette de verrouillage (20) et la ligne d'action (17') de l'agencement à ressort (17) du bouton de déverrouillage, de manière que ledit bouton de déverrouillage est légèrement poussé par l'agencement à ressort (17) contre la surface (26) de la languette de verrouillage enfichée (13), de manière que la languette de verrouillage (13) est faiblement poussée, en supprimant le léger jeu, contre la délimitation opposée (27), et qu'on évite ainsi un déplacement de battement de la languette de verrouillage (13) dans le trajet (20) de la languette de verrouillage.

2. Serrure pour ceinture de sécurité selon la revendication 1, dans laquelle la partie de serrure (11) comprend en outre un éjecteur (23) agencé dans une direction en alignement avec le trajet de la languette de verrouillage (20) et susceptible d'être déplacé dans la direction d'enfichage de la languette de verrouillage (13), ledit éjecteur étant précontraint par un agencement à ressort (22) en direction de la languette de verrouillage (13) ; qui lorsque la languette de verrouillage est enfichée (13) est appliqué sur sa face frontale libre (31), et qui après déverrouillage de la languette de verrouillage (13) éjecte celle-ci hors du trajet de la languette de verrouillage (20),
caractérisée en ce que l'éjecteur (23), après éjection de la languette de verrouillage (13), sollicite le bouton de déverrouillage (18) a distance de l'axe transversal (25) et produit alors un couple de rotation qui est opposé au couple de rotation produit par l'agencement a ressort (17) du bouton de déverrouillage, et qui est supérieur en valeur absolue à celui-ci.

3. Serrure de ceinture de sécurité selon la revendication 2, caractérisée en ce que l'éjecteur (23) comprend une butée (28) qui coopère avec une contrebutée (29) sur le bouton de déverrouillage (18).

4. Serrure de ceinture de sécurité selon la revendication 3, caractérisée en ce que la butée (28) se trouve sur le côté de l'axe transversal (25) opposé a celui de l'agencement à ressort (17) du bouton de déverrouillage.

5. Serrure de ceinture de sécurité selon l'une des revendications 2 à 4, caractérisée en ce que l'éjecteur (23) agit sur la face frontale libre de la languette de verrouillage (13) par l'intermédiaire d'une surface inclinée (30), de manière que la languette de verrouillage (13) est poussée de façon additionnelle à cette extrémité contre la délimitation (27) du trajet de la languette de verrouillage (20).
